# EUROPÄISCHE PATENTSCHRIFT

(11) **EP 0 109 386 B1**
(45) Veröffentlichungstag und Bekanntmachung des Hinweises auf die Patenterteilung: **27.08.1986**
(21) Anmeldenummer: 83890200.5
(22) Anmeldetag: 09.11.1983
(51) Int. Cl.: D03D 37/00

(54) **Rundwebmaschine**
Circular loom
Métier à tisser circulaire

(30) Priorität: 11.11.1982 AT 4100/82
(43) Veröffentlichungstag der Anmeldung: 23.05.1984
(73) Patentinhaber: Lenzing Aktiengesellschaft, A-4860 Lenzing (AT)
(72) Erfinder: Schönberger, Johann, A-4850 Timelkam (AT); Bloo, Johann, A-4863 Seewalchen (AT); Mistlberger, Bruno, A-4816 Gschwandt (AT); Gehmaier, Johann, A-4851 Gampern 88 (AT)
(74) Vertreter: Wolfram, Gustav, Dipl.-Ing.

## Beschreibung

Die Erfindung betrifft eine Rundwebmaschine mit einem Maschinengestell, das einen oberen und unteren Laufring aufweist, zwischen welchen ein Riet und mindestens ein Schützen angeordnet sind, der in den Laufringen mittels an seinem vorderen und hinteren Ende angeordneter Laufrollen geführt und mittels einer an einem Rotor angeordneten Mitnehmerrolle antreibbar ist, wobei die mit der Mitnehmerrolle in Kontakt stehende Laufrolle einen sich vom Laufring in Richtung zu dessen Zentrum erstreckenden und in dieser Richtung verjüngenden kegelstumpfförmigen Fortsatz aufweist, mit dem die Mitnehmerrolle in Kontakt glangt.

Eine Rundwebmaschine dieser Art ist in der prioritätsälteren nachveröffentlichten europäischen Patentanmeldung 0080453 beschrieben. Die am Rotor drehbar gelagerte Mitnehmerrolle dieser Rundwebmaschine gelangt mit der in Bewegungsrichtung des Schützen hinteren Laufrolle, die an einem unteren Laufring direkt rollt, in Kontakt, wodurch der Schützen entlang der Laufringe geschoben wird. Durch diese Antriebsart kann der Schützen, insbesondere beim Anlaufen der Maschine, aus den Führungsschienen gedrückt werden, wodurch es zu Störungen und in weiterer Folge zu Produktionsunterbrechungen bzw. Produktionsausfällen kommen kann.

Die Erfindung bezweckt eine Verbesserung einer Rundwebmaschine der eingangs beschriebenen Art und stellt sich die Aufgabe, die Störanfälligkeit des Schützenantriebes herabzusetzen.

Diese Aufgabe wird erfindungsgemäss durch die Kombination der im Patentanspruch enthaltenen Merkmale gelöst, wobei als neu gegenüber der EP-A-0080453 die Merkmale anzusehen sind, dass die Mitnehmerrolle ebenfalls einen kegelstumpfförmigen, mit der Laufrolle des Schützen in Kontakt gelangenden Mantelteil aufweist, während des Betriebes mit einer am vorderen Ende des Schützen angeordneten Laufrolle in Kontakt steht und zwischen den am vorderen und hinteren Ende des Schützen angeordneten Laufrollen vorgesehen ist.

Durch diese «Vorderrad»-Antriebsart wird der Schützen entlang der Laufringe gezogen, wodurch er nicht aus den Laufringen gedrückt wird und somit ruhiger läuft, insbesondere beim Anlaufen der Maschine.

Aus der CH-A-277617 ist eine Rundwebmaschine bekannt, die einen Schützen aufweist, der an seinem vorderen Ende mit einer Rolle versehen ist, welche Rolle während des Betriebes mit einer in der Schützenbahn sich bewegenden Mitnehmerrolle in Kontakt steht. Diese Rolle dient zum Antrieb und nicht zur Abstützung des Schützen, so dass die bekannte Rundwebmaschine für hohe Webleistungen infolge zwischen dem Schützen und den Kettfäden entstehender Reibung nicht geeignet ist. Insbesondere sind beim Anlaufen dieser bekannten Maschine Schwierigkeiten zu erwarten.

Die Erfindung ist nachfolgend anhand eines Ausführungsbeispieles näher erläutert, wobei Fig. eine Gesamtansicht der Maschine teilweise im Schnitt zeigt. Fig. zeigt einen Ausschnitt der Fig.1 in grösserem Massstab, Fig.3 einen Schnitt gemäss der Linie 111-111 der Fig. und Fig. 4 eine Ansicht in Richtung des Pfeiles IV der Fig. 2 bzw. 3.

Die Rundwebmaschine weist einen in einem Maschinengestell 1 drehbar gelagerten und antreibbaren Rotor 2 auf, der unterhalb eines ortsfesten Rietes 3 angeordnet ist. Das Riet wird von einem oberen und unteren Laufring 4, 5 begrenzt, entlang welcher Laufringe mindestens ein Schützen 6 mittels Laufrollen 7, 7' geführt ist.

Zur Bildung eines Fachs 8 durch die Kettfäden 9 ist in einem konzentrisch zum Rotor 2 angeordneten Kreis eine Schäftung angeordnet, welche Schäftung eine an der Aussenseite des Rotors 2 eingearbeitete wellenförmige Nut 10 und in die Nut eingreifende, als Gleitsteine ausgebildete Mitnehmerelemente 11 aufweist. Um die Reibung zwischen den Mitnehmerelementen 11 und dem Rotor auf ein Minimum zu reduzieren, können die Mitnehmerelemente 11 drehbare Rollen 11' aufweisen, die in die Nut 10 eingesetzt sind.

Jedes der Mitnehmerelemente 11 trägt eine Mehrzahl flexibler Bänder 12 bzw. Schnüre, die jeweils über eine am Maschinengestell 1 drehbar gelagerte obere 13 und untere Umlenkrolle 14 geführt sind. Jedes Mitnehmerelement 11 ist zwecks genauer vertikaler Führung entlang von zwei parallel und vertikal angeordneten, das Mitnehmerelement 11 durchsetzenden Führungsstangen 15, die starr am Maschinengestell 1 befestigt sind, geführt.

An jedem Band 12 sind im Abstand voneinander angeordnete Fadenführungsorgane 16, beispielsweise Ösen, befestigt.

Der Schützen 6 weist einen Stützkörper 17 auf, der die Schussfadenspule 18 trägt. Die Laufrollen 7, 7' sind am oberen und unteren, jeweils ein Halbkreisbogenprofil aufweisenden Laufring 4, 5 des Rietes 3 geführt. Das Gegenprofil der Laufrolle ist dem vorzugsweisen Halbkreisbogenprofil der Laufringe 4, 5 angepasst und etwa viertelkreisbogenförmig, sich über den Scheitel des Laufringprofiles hinauserstreckend ausgeführt, so dass die Laufrollen 7 sowohl die Fliehkraft als auch Stützkräfte auf die Laufringe 4, 5 übertragen und ein Auskippen des Schützen 6 im Stillstand vermieden wird. Andere Ausbildungsformen des Profiles der Laufringe und des Gegenprofiles der Laufrollen des Schützen, die demselben Zweck dienlich sind, z. B. vieleckige oder elliptische Formen, sind gleichfalls möglich.

Der Antrieb des Schützen 6 erfolgt mittels einer am Rotor 2 frei drehbar befestigten Mitnehmerrolle 19. Die Mitnehmerrolle 19 ist zwischen den am vorderen und am hinteren Ende des Schützen 6 angeordneten Laufrollen 7, 7' angeordnet und gelangt während des Betriebes, also bei umlaufendem Schützen 6, mit einer am vorderen Ende des Schützen 6 angeordneten Laufrolle 7, die am unteren Laufring 5 rollt, in Kontakt. Durch diese Massnahme wird der Schützen 6 sozusagen mittels eines Vorderradantriebes entlang der Laufringe 4, 5 gezogen, wodurch seine Laufruhe erheblich verbessert ist.

Die mit der Mitnehmerrolle 19 in Kontakt gelangende Laufrolle 7 weist einen sich vom Laufring 5 in Richtung zu dessen Zentrum erstreckenden und sich in dieser Richtung verjüngenden kegelstumpfförmigen Fortsatz 20 auf, mit dem die Mitnehmerrolle 19 mit einem an ihr vorgesehenen ebenfalls kegelstumpfförmigen Mantelteil 21 in Kontakt gelangt. Die Drehachse 22 der Mitnehmerrolle 19 schneidet sich mit der Achse 23 der Laufrolle und mit der Verlängerung der Berührungslinie 24 der Mitnehmerrolle 19 mit der Laufrolle 7 in einem Punkt 25, wodurch die Lebensdauer der Mitnehmerrolle 19 als auch der mit ihr in Kontakt gelangenden Laufrolle 7 vergrössert ist. Um beim Stoppen der Maschine ein Weiterlaufen des Schützen 6 zu vermeiden, ist in Bewegungsrichtung 26 im Abstand 27 vor der Mitnehmerrolle 19 eine weitere, frei drehbare Rolle 28 am Rotor, d. h. an einem am Rotor montierten Tragkörper 29, montiert, wobei der Abstand 27 so gross bemessen ist, dass die dazwischenliegende Laufrolle 7 des Schützen 6 zumindest zu einer der Rollen 19 und 28 ein Spiel aufweist.

## Patentansprüche

Rundwebmaschine mit einem Maschinengestell (1), das einen oberen und unteren Laufring (4, 5) aufweist, zwischen welchen ein Riet (3) und mindestens ein Schützen (6) angeordnet sind, der in den Laufringen (4, 5) mittels an seinem vorderen und hinteren Ende angeordneter Laufrollen (7, 7') geführt und mittels einer an einem Rotor (2) angeordneten Mitnehmerrolle (19) antreibbar ist, die während des Betriebes mit einer am vorderen Ende des Schützen (6) angeordneten Laufrolle (7) in Kontakt steht und zwischen den am vorderen und hinteren Ende des Schützen (6) angeordneten Laufrollen (7, 7') vorgesehen ist, wobei die Laufrolle (7) einen sich vom Laufring (5) in Richtung zu dessen Zentrum erstreckenden und in dieser Richtung verjüngenden kegelstumpfförmigen Fortsatz (20) aufweist, mit dem die ebenfalls einen kegelstumpfförmigen, mit der Laufrolle (7) des Schützen (6) in Kontakt gelangenden Mantelteil (21) aufweisende Mitnehmerrolle (19) in Kontakt gelangt.

## Claims

A circular loom comprising a machine frame (1) including an upper and a lower running race (4, 5), between which a reed (3) and at least one shuttle (6) are arranged, which shuttle is guided in the running races (4, 5) by means of running rollers (7, 7') arranged on its front and rear ends and is drivable by means of a catch roller (19) arranged on a rotor (2), which catch roller, during operation, is in contact with a running roller (7) arranged on the front end of the shuttle (6) and is provided between the running rollers (7, 7') arranged on the front and rear ends of the shuttle (6), said running roller (7) having a frustoconical projection (20) extending from the running race (5) in the direction to its centre and tapering in this direction, with which projection the catch roller (19), which has a likewisely frustoconical jacket portion (21) getting into contact with the running roller (7) of the shuttle (6), gets into contact.

## Revendications

Métier à tisser circulaire, comprenant un bâti (1) qui présente deux chemins de roulement annulaires, l'un supérieur (4) et l'autre inférieur (5), entre lesquels sont disposés un peigne (3) et au moins une navette (6), laquelle est guidée dans les chemins de roulement (4, 5) au moyen de galets de roulement (7, 7') disposés à ses extrémités avant et arrière et peut être propulsée au moyen d'un galet d'entraînement (19) disposé sur un rotor (2), galet d'entraînement qui est en contact, pendant le fonctionnement, avec un galet de roulement (7) disposé à l'extrémité avant de la navette (6), le galet d'entraînement étant prévu entre les galets de roulement (7, 7') disposés sur les extrémités avant et arrière de la navette (6), dans lequel le galet de roulement (7) présente un prolongement tronconique (20), s'étendant depuis le chemin de roulement (5) en direction du centre de celui-ci, en se réduisant dans cette direction, prolongement avec lequel vient en contact le galet d'entraînement (19), présentant également une partie de surface latérale (21) de forme tronconique, par laquelle se réalise le contact avec le galet de roulement (7) de la navette (6).
